# EUROPÄISCHE PATENTANMELDUNG

(11) **EP 4 552 747 A1**
(43) Veröffentlichungstag der Anmeldung: **14.05.2025**
(21) Anmeldenummer: 24199575.2
(22) Anmeldetag: 10.09.2024
(51) Int. Cl.: B05B 1/04, B05B 1/26, B05B 1/32, B05B 1/34, B05B 15/52

(54) **SPRÜHDÜSE UND VERFAHREN ZUM BETREIBEN EINER SPRÜHDÜSE**

(30) Priorität: 09.11.2023 DE 102023131161
(71) Anmelder: Lechler GmbH, 72555 Metzingen (DE)
(72) Erfinder: Engels, Nathan, 72764 Reutlingen (DE); Haselmaier, Julian, 72658 Bempflingen (DE); Speier, Jürgen, 72768 Reutlingen (DE)
(74) Vertreter: Patentanwälte Ruff, Wilhelm, Beier, Dauster & Partner mbB

(57) **Zusammenfassung**

Sprühdüse zum Versprühen von Flüssigkeiten mit einem Gehäuse (12) mit einer Einlassöffnung (14) und einer Auslassöffnung (16) für zu versprühende Flüssigkeit, wobei zwischen der Einlassöffnung und der Auslassöffnung wenigstens ein Strömungspfad für die zu versprühende Flüssigkeit vorgesehen ist, wobei der wenigstens eine Strömungspfad wenigstens abschnittsweise zwischen einem innerhalb des Gehäuses verschiebbaren Kolben und einem Kolbensitz des Gehäuses gebildet ist, wobei der Kolben (20) zwischen einer Sprühstellung und einer Reinigungsstellung verschiebbar ist, wobei der Kolben (20) und der Kolbensitz wenigstens abschnittsweise kegelstumpfartig ausgebildet sind und wobei in der Sprühstellung ein kegelstumpfartiger Abschnitt (26) des Kolbens an einem kegelstumpfartigen Abschnitt des Kolbensitzes anliegt und in der Reinigungsstellung der kegelstumpfartige Abschnitt des Kolbens von dem kegelstumpfartigen Abschnitt des Kolbensitzes abgehoben ist.

## Beschreibung

Die Erfindung betrifft eine Sprühdüse zum Versprühen von Flüssigkeiten mit einem Gehäuse mit einer Einlassöffnung und einer Auslassöffnung für zu versprühende Flüssigkeit, wobei zwischen der Einlassöffnung und der Auslassöffnung wenigstens ein Strömungspfad für die zu versprühende Flüssigkeit vorgesehen ist. Die Erfindung betrifft auch ein Verfahren zum Betreiben einer Sprühdüse.

Mit der Erfindung sollen eine Sprühdüse und ein Verfahren zum Betreiben einer Sprühdüse verbessert werden.

Erfindungsgemäß ist hierzu eine Sprühdüse mit den Merkmalen von Anspruch 1 und ein Verfahren mit den Merkmalen von Anspruch 14 vorgesehen. Vorteilhafte Weiterbildungen der Erfindung sind in den Unteransprüchen genannt.

Eine Sprühdüse zum Versprühen von Flüssigkeiten weist ein Gehäuse mit einer Einlassöffnung und einer Auslassöffnung für zu versprühende Flüssigkeit auf. Zwischen der Einlassöffnung und der Auslassöffnung ist wenigstens ein Strömungspfad für die zu versprühende Flüssigkeit vorgesehen. Der wenigstens eine Strömungspfad ist wenigstens abschnittsweise zwischen einem innerhalb des Gehäuses verschiebbaren Kolben und einem Kolbensitz des Gehäuses gebildet, wobei der Kolben zwischen einer Sprühstellung und einer Reinigungsstellung verschiebbar ist: Indem der Kolben zwischen einer Sprühstellung und einer Reinigungsstellung verschiebbar ist, ist es möglich, im Sprühbetrieb einen Strömungspfad mit einem definierten, gewünschten Querschnitt und in einem Reinigungsbetrieb einen wesentlich größeren Querschnitt bereitzustellen, um gegebenenfalls vorhandene Verunreinigungen auszuspülen.

In Weiterbildung der Erfindung sind der Kolben und der Kolbensitz geometrisch aneinander angepasst und der sich in Strömungsrichtung wenigstens abschnittsweise verjüngende Kolbensitz und der Kolben liegen in der Sprühstellung zumindest im Bereich einer Berührungslinie dichtend aneinander an.

Auf diese Weise kann ein Durchfluss von zu versprühender Flüssigkeit zwischen dem Kolbensitz und dem Kolben auf definierte kanalartige Vertiefungen im Kolbensitz und/oder im Kolben beschränkt werden. Dadurch strömt alle zu versprühende Flüssigkeit durch die kanalartigen Vertiefungen zwischen Kolbensitz und Kolben und Leckagen außerhalb der kanalartigen Vertiefungen zwischen Kolben und Kolbensitz werden vermieden.

In Weiterbildung der Erfindung sind der Kolben und/oder der Kolbensitz wenigstens abschnittsweise kegelstumpfartig ausgebildet, wobei in der Sprühstellung ein kegelstumpfartiger Abschnitt des Kolbens an einem kegelstumpfartigen Abschnitt des Kolbensitzes anliegt und wobei in der Reinigungsstellung der kegelstumpfartige Abschnitt des Kolbens von dem kegelstumpfartigen Abschnitt des Kolbensitzes abgehoben ist.

Das Vorsehen eines wenigstens abschnittsweise kegelstumpfartigen Kolbens und/oder eines wenigstens abschnittsweise kegelstumpfartigen Kolbensitzes ermöglicht es, in einem Sprühbetrieb einen Strömungspfad mit einem gewünschten Querschnitt und in einem Reinigungsbetrieb einen wesentlich größeren Querschnitt bereitzustellen, um gegebenenfalls vorhandene Verunreinigungen auszuspülen. Die Bewegung des Kolbens zwischen der Sprühstellung und der Reinigungsstellung kann beispielsweise durch Veränderung eines Drucks der zu versprühenden Flüssigkeit bewirkt werden, gegebenenfalls in Verbindung mit einer Feder. In sehr einfacher Weise kann dadurch zwischen einem Sprühbetrieb und einem Reinigungsbetrieb umgestellt werden. Dadurch, dass der Kolben und/oder der Kolbensitz wenigstens abschnittsweise kegelstumpfartig ausgebildet sind, kann eine vergleichsweise dichte Passung zwischen Kolben und Kolbensitz auch bei häufigem Wechsel zwischen Sprühbetrieb und Reinigungsbetrieb aufrechterhalten werden. Verluste der zu versprühenden Flüssigkeit, also zu versprühende Flüssigkeit, die nicht den vorgesehenen Strömungspfad nimmt, können dadurch gänzlich vermieden oder erheblich verringert werden. Die erfindungsgemäße Sprühdüse kann dadurch effizient betrieben werden. Beispielsweise können auch ein Kolben mit kugelartiger Form oder ellipsenartiger Form mit einem kegelstumpfartigen Kolbensitz kombiniert werden.

In Weiterbildung der Erfindung weist der Kolben und/oder der Kolbensitz wenigstens eine kanalartige Vertiefung auf, die in der Sprühstellung Teil des Strömungspfads bildet.

Auf diese Weise kann ein sehr exakt definierter Strömungspfad geschaffen werden. Beispielsweise kann das stromabwärts gelegene Ende des Strömungspfads eine Austrittsöffnung für zu versprühende Flüssigkeit bilden. Durch die kegelstumpfförmige Ausgestaltung wenigstens eines Abschnitts des Kolbens und des Kolbensitzes kann die kanalartige Vertiefung im Sprühbetrieb zuverlässig abgedichtet werden, so dass die gesamte in die Einlassöffnung der Sprühdüse eingeleitete zu versprühende Flüssigkeit durch die kanalartige Vertiefung läuft und die Sprühdüse wieder an der Auslassöffnung verlässt.

In Weiterbildung der Erfindung verringert sich ein Querschnitt der kanalartigen Vertiefung in Strömungsrichtung wenigstens abschnittsweise.

Auf diese Weise können beispielsweise das Sprühbild und der Druckverlust in der Sprühdüse in gewünschter Weise angepasst werden.

In Weiterbildung der Erfindung verläuft die wenigstens eine kanalartige Vertiefung geradlinig entlang einer Mantellinie des kegelstumpfartigen Abschnitts des Kolbens und/oder des kegelstumpfartigen Abschnitts des Kolbensitzes.

In Weiterbildung der Erfindung verläuft wenigstens eine kanalartige Vertiefung wendelartig entlang des kegelstumpfartigen Kolbens und/oder des kegelstumpfartigen Kolbensitzes.

Auf diese Weise kann die zu versprühende Flüssigkeit mit einem Drall versehen werden, um beispielsweise einen Kegelstrahl oder einen Hohlkegelstrahl zu erzeugen.

In Weiterbildung der Erfindung ist der Kolben mittels einer Feder in die Reinigungsstellung vorgespannt.

Fällt der Druck der zu versprühenden Flüssigkeit unter einen vordefinierten Wert ab, ist die mittels der Feder aufgebrachte Federkraft größer als die mittels der zu versprühenden Flüssigkeit auf den Kolben aufgebrachte Kraft. Infolgedessen bewegt sich der Kolben von der Sprühstellung, in der der Kolben an dem Kolbensitz anliegt, in die Reinigungsstellung, in der der Kolben vom Kolbensitz abgehoben ist. Wird der Druck der zu versprühenden Flüssigkeit dann wieder über den vordefinierten Wert erhöht, bewegt sich der Kolben wieder in die Sprühstellung zurück und die Sprühdüse befindet sich wieder im Sprühbetrieb.

In Weiterbildung der Erfindung ist die Feder innerhalb des Gehäuses angeordnet und wenigstens im Sprühbetrieb von der zu versprühenden Flüssigkeit umströmt. Die Anordnung der Feder innerhalb des Gehäuses ermöglicht einen kompakten Aufbau der erfindungsgemäßen Sprühdüse. Dadurch, dass die Feder wenigstens im Sprühbetrieb umströmt ist, wird eine Verschmutzung der Feder weitgehend vermieden.

In Weiterbildung der Erfindung ist der Kolben stromaufwärts des Kolbensitzes von einer Innenwand des Gehäuses beabstandet, so dass sowohl in der Sprühstellung als auch in der Reinigungsstellung zu versprühende Flüssigkeit zwischen der Innenwand des Gehäuses und den stromaufwärts des Kolbensitzes liegenden Abschnitten des Kolbens durchströmen kann.

Bis zum Kolbensitz tritt dadurch im Sprühbetrieb lediglich ein sehr geringer Druckverlust der zu versprühenden Flüssigkeit im Gehäuse auf und es tritt auch zwischen den stromaufwärts des Kolbensitzes liegenden Abschnitten des Kolbens und der Innenwand des Gehäuses keine Wandreibung auf, da kein Dichtelement an der Zuströmseite des Kolbens vorgesehen ist. Innerhalb des Gehäuses ist infolgedessen lediglich eine einzige Dichtstelle, nämlich der Kolbensitz, vorhanden. Dies trägt zu einer sehr zuverlässigen Abdichtung bei. Dadurch, dass zwischen Kolben und Wandung kein Kontakt vorhanden ist, wird die Funktionssicherheit der Düse wesentlich erhöht, da keine Reibung und auch keine Hysterese bei einer Bewegung des Kolbens von der Sprühstellung in die Reinigungsstellung und umgekehrt auftreten. Reibung und infolgedessen auch eine Hysterese würde bei Verwendung einer Dichtung auftreten. Zwischen dem Kolben und der Innenwand des Gehäuses durchströmende Flüssigkeit vereinigt sich noch stromaufwärts des Kolbensitzes wieder mit der übrigen, zu versprühenden Flüssigkeit, die dann der Auslassöffnung zugeführt wird.

In Weiterbildung der Erfindung weist der Kolben wenigstens einen Durchgangskanal auf, der stromaufwärts des Kolbensitzes in einen Zwischenraum zwischen einer Innenwand des Gehäuses und dem Kolben mündet.

Der Durchgangskanal mündet unabhängig davon, ob sich der Kolben in der Sprühstellung oder der Reinigungsstellung befindet, in jedem Fall oberhalb des Kolbensitzes am Gehäuse. Eine Bemessung des Durchgangskanals kann in einfacher Weise vorgenommen werden, beispielsweise durch Veränderung des Durchmessers oder auch durch Einsetzen von Blenden, um eine durch den Durchgangskanal strömende Menge an zu versprühender Flüssigkeit einstellen zu können. Vorteilhafterweise ist der Kolben stromaufwärts des Kolbensitzes von einer Innenwand des Gehäuses beabstandet, wenn sich der Kolben in der Sprühstellung befindet. Im Sprühbetrieb kann dadurch das zu versprühende Fluid sowohl durch den Durchgangskanal des Kolbens als auch seitlich an dem Kolben vorbeiströmen. Auch im Reinigungsbetrieb strömt die Flüssigkeit sowohl zwischen dem Gehäuse und dem Kolben hindurch als auch durch den Durchgangskanal des Kolbens hindurch. Dadurch können eventuelle Verschmutzungen sowohl zwischen dem Kolben und der Innenwand des Gehäuses als auch aus dem Durchgangskanal im Kolben sowie aus dem Bereich des Kolbensitzes herausgespült werden, wenn sich der Kolben in der Reinigungsstellung befindet. In der Sprühstellung vereinigt sich die zwischen Gehäuse und Kolben durchströmende Flüssigkeit noch stromaufwärts des Kolbensitzes wieder mit der durch den Kolben hindurchströmenden Flüssigkeit und wird infolgedessen dann der Auslassöffnung zugeführt. Im Falle einer Flachstrahldüse könnte die um den Kolben herumströmende Flüssigkeit auf die die Strahlform bildende Zunge treffen und sich dadurch dem Sprühstrahl anschmiegen.

In Weiterbildung der Erfindung weist das Gehäuse eine Prallfläche auf, wobei der Strömungspfad innerhalb des Gehäuses an der Auslassöffnung endet und wobei die Auslassöffnung und die Prallfläche so angeordnet sind, dass in der Sprühstellung des Kolbens ein aus der Auslassöffnung austretender Flüssigkeitsstrahl auf die Prallfläche auftrifft.

Auf diese Weise kann die Auslassöffnung so ausgebildet sein, dass ein Vollstrahl erzeugt wird. Die Auffächerung des Vollstrahls in einen Flachstrahl erfolgt erst an der Prallfläche. Auf diese Weise kann die Sprühdüse gegenüber Verstopfung äußerst unempfindlich gestaltet werden.

In Weiterbildung der Erfindung ist die Auslassöffnung in der Sprühstellung des Kolbens mittels des kegelstumpfartigen Abschnitts des Kolbensitzes und mittels des kegelstumpfartigen Abschnitts des Kolbens gebildet.

Die Auslassöffnung selbst wird in der Reinigungsstellung des Kolbens somit vergrößert, so dass eventuell vorhandene Verschmutzungen ausgespült werden können.

In Weiterbildung der Erfindung ist die Auslassöffnung in der Sprühstellung des Kolbens abschnittsweise mittels einer kanalartigen Vertiefung in dem Kolben und/oder dem Kolbensitz gebildet.

In Weiterbildung der Erfindung ist stromaufwärts der Auslassöffnung in dem Gehäuse eine Drallkammer angeordnet. Beispielsweise kann mittels einer wendelartig entlang des kegelstumpfartigen Kolbens und/oder entlang des kegelstumpfartigen Kolbensitzes verlaufenden kanalartigen Vertiefung der zu versprühenden Flüssigkeit ein Drall aufgeprägt werden. In der Drallkammer wird dann eine gleichmäßige Flüssigkeits- bzw. Tropfenverteilung erreicht und die Auslassöffnung ist dann stromabwärts der Drallkammer angeordnet. Auf diese Weise kann stromabwärts der Auslassöffnung ein Hohlkegelstrahl oder Vollkegelstrahl erzeugt werden.

In Weiterbildung der Erfindung sind der Kolbensitz und der Kolben stromaufwärts der Drallkammer angeordnet.

Die der Erfindung zugrunde liegende Aufgabe wird auch durch ein Verfahren zum Betreiben einer Sprühdüse gelöst, bei dem das Einstellen eines ersten Drucks einer zu versprühenden Flüssigkeit in einem Sprühbetrieb und das Einstellen eines zweiten Drucks der zu versprühenden Flüssigkeit in einem Reinigungsbetrieb vorgesehen ist, wobei der zweite Druck kleiner ist als der erste Druck.

Auf diese Weise kann durch einfaches Verändern des Drucks der zu versprühenden Flüssigkeit zwischen einem Reinigungsbetrieb und einem Sprühbetrieb gewechselt werden. Der erste Druck und der zweite Druck können im Rahmen der Erfindung einen Druckbereich bilden. Der erste Druckbereich liegt dann oberhalb des zweiten Druckbereichs, wobei keine Überschneidung der beiden Druckbereiche vorliegt.

Weitere Merkmale und Vorteile der Erfindung ergeben sich aus der nachfolgenden Beschreibung bevorzugter Ausführungsformen der Erfindung im Zusammenhang mit den Zeichnungen. Einzelmerkmale der unterschiedlichen dargestellten und beschriebenen Ausführungsformen können dabei in beliebiger Weise miteinander kombiniert werden, ohne den Rahmen der Erfindung zu überschreiten. Dies gilt auch für die Kombination von Einzelmerkmalen ohne weitere Einzelmerkmale, mit denen sie im Zusammenhang dargestellt und/oder beschrieben sind. In den Zeichnungen zeigen:
Fig. 1 eine erfindungsgemäße Sprühdüse gemäß einer ersten Ausführungsform von schräg unten,
Fig. 2 die Sprühdüse der Fig. 1 von schräg unten unter einem anderen Blickwinkel,
Fig. 3 die Einzelheit C aus Fig. 2,
Fig. 4 eine Seitenansicht der Sprühdüse aus Fig. 1,
Fig. 5 eine weitere Seitenansicht der Sprühdüse aus Fig. 1, wobei die Sprühdüse gegenüber der Darstellung der Fig. 4 um 90° gedreht wurde,
Fig. 6 eine Schnittansicht der Sprühdüse der Fig. 1,
Fig. 7 eine Ansicht auf die Schnittebene A-A in Fig. 6,
Fig. 8 die Einzelheit B aus Fig. 6,
die Fig. 9 bis 16 den Fig. 1 bis 8 entsprechende Ansichten, wobei sich ein Kolben der Sprühdüse in der Reinigungsstellung befindet,
Fig. 17 eine erfindungsgemäße Sprühdüse gemäß einer zweiten Ausführungsform der Erfindung von schräg unten,
Fig. 18 die Sprühdüse der Fig. 17 von schräg unten unter einem anderen Blickwinkel,
Fig. 19 die Einzelheit C aus Fig. 17,
Fig. 20 eine Seitenansicht der Sprühdüse aus Fig. 17,
Fig. 21 eine weitere Seitenansicht der Sprühdüse aus Fig. 17, wobei die Sprühdüse gegenüber der Darstellung der Fig. 20 um 90° gedreht wurde,
Fig. 22 eine Schnittansicht der Sprühdüse der Fig. 17,
Fig. 23 eine Ansicht auf die Schnittebene A-A in Fig. 22,
Fig. 24 die Einzelheit B aus Fig. 22,
die Fig. 25 bis 31 den Fig. 17, 18, 20, 21, 22, 23 bzw. 24 entsprechende Darstellungen, wobei sich ein Kolben der Sprühdüse im Unterschied zu den Fig. 17 bis 24 in einer Reinigungsstellung befindet,
Fig. 32 eine erfindungsgemäße Sprühdüse gemäß einer dritten Ausführungsform von schräg unten,
Fig. 33 eine Seitenansicht der Sprühdüse der Fig. 32,
Fig. 34 eine Schnittansicht der Sprühdüse der Fig. 33, wobei der Kolben der Sprühdüse nicht geschnitten ist,
Fig. 35 eine Ansicht auf den Schnittverlauf C-C in Fig. 34,
Fig. 36 die Einzelheit B aus Fig. 35,
Fig. 37 bis 39 den Fig. 34, 35 bzw. 36 entsprechende Ansichten, wobei sich der Kolben der Sprühdüse im Unterschied zum Zustand der Fig. 34, 35 und 36 in der Reinigungsstellung befindet,
Fig. 40 eine teilweise geschnittene Ansicht einer Sprühdüse gemäß einer vierten Ausführungsform, wobei der Kolben der Sprühdüse nicht geschnitten dargestellt ist,
Fig. 41 eine Ansicht auf den Schnittverlauf C-C in Fig. 40,
Fig. 42 die Einzelheit B aus Fig. 41,
die Fig. 43, 44 und 45 den Fig. 40, 41 bzw. 42 entsprechende Ansichten, wobei sich der Kolben der Sprühdüse im Unterschied zum Zustand der Fig. 40, 41 und 42 in der Reinigungsstellung befindet;
Fig. 46 eine Schnittansicht einer erfindungsgemäßen Sprühdüse gemäß einer weiteren Ausführungsform, wobei sich der Kolben der Sprühdüse in der Sprühstellung befindet,
Fig. 47 die Einzelheit D aus Fig. 46,
Fig. 48 eine Schnittansicht der Sprühdüse der Fig. 46, wobei sich der Kolben der Sprühdüse in der Reinigungsstellung befindet, und
Fig. 49 die Einzelheit D aus Fig. 48.

Fig. 1 zeigt eine erfindungsgemäße Sprühdüse 10 mit einem Gehäuse 12. Eine in Fig. 1 verdeckte Einlassöffnung 14 erlaubt den Zutritt von zu versprühender Flüssigkeit in das Gehäuse 12 und eine in Fig. 1 lediglich abschnittsweise zu erkennende Auslassöffnung 16 erlaubt den Austritt von zu versprühender Flüssigkeit aus dem Gehäuse 12. Die Sprühdüse 10 kann an einer nicht dargestellten Zuführleitung für zu versprühende Flüssigkeit befestigt werden.

In Fig. 1 ist zu erkennen, dass stromabwärts der Auslassöffnung 16 ein Prallbügel 18 vorgesehen ist, dessen Oberseite, die in Fig. 1 verdeckt ist und die der Auslassöffnung 16 zugewandt ist, eine Prallfläche für den aus der Auslassöffnung 16 austretenden Flüssigkeitsstrahl bildet. Der Flüssigkeitsstrahl tritt aus der Auslassöffnung 16 als Vollstrahl aus und wird nach dem Aufprall auf die Prallfläche zu einem Flachstrahl aufgefächert.

Fig. 2 zeigt die Sprühdüse 10 aus einem anderen Blickwinkel. Die Auslassöffnung 16 ist in dieser Ansicht gut zu erkennen.

Fig. 3 zeigt die Einzelheit C aus Fig. 2 vergrößert. Es ist zu erkennen, dass die Auslassöffnung 16 eine U-artige Form hat und das Ende einer kanalartigen Vertiefung zwischen einem Kolben 20 und einem am Gehäuse 12 vorgesehenen Kolbensitz bildet.

Fig. 4 zeigt eine Seitenansicht der Sprühdüse 10, wobei zu erkennen ist, dass die Prallfläche 22 auf der, der Auslassöffnung 16 zugewandten Seite des Prallbügels 18 geneigt ist. Ein Flachstrahl wird in der Ansicht der Fig. 4auf den Betrachter zu austreten, wobei der Flachstrahl nicht horizontal ausgerichtet, sondern in Fig. 4 gegen den Uhrzeigersinn verkippt ist. Wenn mehrere Sprühdüsen 10 nebeneinander angeordnet sind, kann dadurch verhindert werden, dass sich die Flachstrahlen berühren.

Fig. 5 zeigt die Sprühdüse 10 in einer Ansicht, die gegenüber der Darstellung der Fig. 4 um 90° gedreht ist.

Fig. 6 zeigt eine Schnittansicht der Sprühdüse 10 der Fig. 1, wobei die Schnittebene die Mittellängsachse der Sprühdüse 10 enthält und parallel zur Zeichenebene der Fig. 4 verläuft. Fig. 6 lässt erkennen, dass sich der Kolben 20 innerhalb des Gehäuses 12 von der in Fig. 6 dargestellten Sprühstellung nach oben in eine Reinigungsstellung verschieben lässt. Die Reinigungsstellung des Kolbens ist in Fig. 14 dargestellt. Der Kolben 20 wird mittels einer wendelförmigen Druckfeder 24 von der in Fig. 6 dargestellten Sprühstellung in die in Fig. 14 dargestellte Reinigungsstellung vorgespannt.

Es ist Fig. 6 zu entnehmen, dass der Kolben 20 einen kegelstumpfförmigen Abschnitt 26 aufweist und dass am Gehäuse 12 ein kegelstumpfförmiger Kolbensitz 28 gebildet ist, an dem der kegelstumpfförmige Abschnitt 26 des Kolbens 20 anliegt.

Der Kolbensitz 28 weist eine kanalartige Vertiefung 30 auf, siehe auch Fig. 8, die in der Sprühstellung des Kolbens 20 einen Strömungspfad für die zu versprühende Flüssigkeit bildet. Zu verströmende Flüssigkeit strömt infolgedessen, siehe Fig. 6, in die Einlassöffnung 14 der Sprühdüse 10 hinein, tritt in eine Mittelbohrung 32 des Kolbens 20 ein und tritt aus dem Kolben 20 über eine Querbohrung 34 wieder aus. Die Querbohrung 34 ist zu zwei Seiten hin offen. Die zu versprühende Flüssigkeit befindet sich dann zwischen dem Gehäuse 12 und dem Kolben 20 in dem Bereich, in dem in Fig. 6 die Druckfeder 24 zu erkennen ist. Die zu versprühende Flüssigkeit tritt dann in die kanalartige Vertiefung 30 im Kolbensitz 28 ein, siehe Fig. 8, und tritt dann am Ende der kanalartigen Vertiefung an der Auslassöffnung 16 aus. Die zu versprühende Flüssigkeit wird als Vollstrahl aus der Auslassöffnung 16 austreten und dann auf die in Fig. 6 zu erkennende Prallfläche 22, die konkav ausgebildet ist, auftreffen und dann, wie bereits erläutert wurde, zu einem Flachstrahl aufgefächert werden.

Werden mit der Sprühdüse 10 Flüssigkeiten versprüht, die Verunreinigungen enthalten, so ist zu befürchten, dass sich die kanalartige Vertiefung 30, die in dem Strömungspfad durch das Gehäuse 12 den engsten Querschnitt bildet, mit Verunreinigungen zusetzt. Dadurch wird in der Regel das Sprühbild der Sprühdüse 10 nachteilig beeinflusst.

Um gegebenenfalls in der kanalartigen Vertiefung 30 befindliche Verunreinigungen auszuspülen, wird der Kolben 20 von der in den Fig. 1 bis 8 gezeigten Sprühstellung in eine Reinigungsstellung verschoben, wie dies in den Fig. 9 bis 16 dargestellt ist.

Anhand der Fig. 14 ist zu erkennen, dass der Kolben 20 nun relativ zum Gehäuse 12 ausgehend von der in Fig. 6 dargestellten Sprühstellung nach oben verschoben wurde. Dies wird dadurch erreicht, dass der Druck der zu versprühenden Flüssigkeit, die in die Einlassöffnung 14 eingeleitet wird, verringert wird, bis die durch die zu versprühende Flüssigkeit auf den Kolben 14 ausgeübte Kraft, die in Fig. 14 nach unten geht, kleiner ist als die mittels der Feder 24 auf den Kolben 20 von unten nach oben ausgeführte Federkraft. Infolgedessen bewegt sich der Kolben in die in Fig. 14 dargestellte Reinigungsstellung. Dadurch wird der kegelstumpfförmige Abschnitt 26 des Kolbens von dem kegelstumpfförmigen Abschnitt 28 des Kolbensitzes abgehoben und die kanalartige Vertiefung 30 im Kolbensitz ist nun zur Mittellängsachse des Gehäuses 12 hin offen. Zu versprühende Flüssigkeit strömt weiter durch den Kolben 20 hindurch und kann dadurch gegebenenfalls in der kanalartigen Vertiefung 30 angelagerte Verunreinigungen ausspülen, siehe auch Fig. 16.

Nach einem Reinigungsbetrieb in der Stellung des Kolbens 20 der Fig. 14 ist die kanalartige Vertiefung 30 dadurch wieder frei von Verunreinigungen und der Druck der zu versprühenden Flüssigkeit kann wieder erhöht werden, bis der Kolben 20 die in Fig. 6 dargestellte Sprühstellung einnimmt.

Die Darstellungen der Fig. 9 bis 13 entsprechen den Darstellungen der Sprühdüse 10 der Fig. 1, 2, 3, 4 bzw. 5, wobei sich der Kolben in den Fig. 9 bis 13, wie ausgeführt wurde, in der Reinigungsstellung und nicht, wie in den Fig. 1 bis 5, in der Sprühstellung befindet. Am deutlichsten ist dieser Unterschied anhand eines Vergleichs der Fig. 3 und 11 zu erkennen. Fig. 3 lässt den Kolben 20 erkennen und es ist auch zu erkennen, dass der Kolben 20 die Auslassöffnung 16 an einer Seite begrenzt. In Fig. 11 ist der Kolben hingegen nicht mehr zu erkennen und die Auslassöffnung 16 ist zu einer Seite hin offen bzw. wesentlich vergrößert. Die Auslassöffnung 16 bildet das Ende der kanalartigen Vertiefung 30, vgl. die Fig. 8 und 16. In der Reinigungsstellung des Kolbens gemäß Fig. 11 können die Auslassöffnung 16 und die kanalartige Vertiefung 30 dadurch gespült und von Verunreinigungen befreit werden, da die kanalartige Vertiefung 30 und die Auslassöffnung 16 dann zur Mittellängsachse des Gehäuses 12 hin offen sind.

Anhand der Fig. 1 bis 16 ist zu erkennen, dass die kanalartige Vertiefung 30 bei der Sprühdüse 10 im Kolbensitz 28, mit anderen Worten also im Gehäuse 12 vorgesehen ist.

Die Fig. 17 bis 31 zeigen verschiedene Ansichten einer Sprühdüse 40 gemäß einer weiteren Ausführungsform, bei der die kanalartige Vertiefung 60, siehe beispielsweise Fig. 29, im Kolben 50 vorgesehen ist. Im Übrigen ist die Sprühdüse 40 in weiten Teilen identisch zur Sprühdüse 10 aufgebaut, so dass nachstehend lediglich die Unterschiede zwischen der Sprühdüse 40 und der Sprühdüse 10 erläutert werden.

Im Zustand der Fig. 25 bis 31 befindet sich der Kolben 50 in der Reinigungsstellung, in den Fig. 17 bis 24 dahingegen in der Sprühstellung.

In Fig. 17 und in Fig. 18 ist jeweils die Unterseite des Kolbens 50 zu erkennen. Fig. 19 zeigt die Einzelheit C aus Fig. 17. Es ist in Fig. 19 zu erkennen, dass die kanalartige Vertiefung 60 im Kolben 50 vorgesehen ist. In der Sprühstellung der Fig. 17 bis 24 ist die kanalartige Vertiefung 60, siehe auch Fig. 22 bis 24, somit durch eine U-artige Nut im Kolben 50 und den kegelstumpfförmigen Kolbensitz 28 im Gehäuse 12 gebildet. Es ist Fig. 24 zu entnehmen, dass sich ein Querschnitt der kanalartigen Vertiefung 60 bis zur Auslassöffnung 46 hin verjüngt.

Wie bei der Düse 10 der Fig. 1 bis 16 tritt ein Vollstrahl aus der Auslassöffnung 16 aus und trifft dann auf die Prallfläche 22 und wird dadurch zu einem Flachstrahl aufgefächert, siehe die Fig. 20 und 21. Um ausgehend von der Sprühstellung in den Fig. 19 bis 24 den Kolben 50 in die Reinigungsstellung der Fig. 25 bis 31 zu verschieben muss, wie bei der Düse 10, der Druck der zu versprühenden Flüssigkeit verringert werden, bis die Feder 24 den Kolben 50 ausgehend von der in Fig. 22 dargestellten Sprühstellung in die in Fig. 29 dargestellte Reinigungsstellung drückt. In der Reinigungsstellung der Fig. 25 bis 31 ist die kanalartige Vertiefung 60 im Kolben 50 zu einer Seite, nämlich zur radial außenliegenden Seite hin geöffnet, so dass gegebenenfalls in der kanalartigen Vertiefung 60 vorhandene Verunreinigungen ausgespült werden können. Auch bei der Sprühdüse 40 weist der Kolben 50 einen kegelstumpfartigen Abschnitt 26 auf, der, siehe beispielsweise Fig. 24 und Fig. 31, in der Sprühstellung an dem ebenfalls kegelstumpfförmigen Kolbensitz 28anliegt.

Fig. 32 zeigt eine erfindungsgemäße Sprühdüse 70 gemäß einer weiteren Ausführungsform mit einem Gehäuse 72. Fig. 33 zeigt die Sprühdüse 70 in einer Seitenansicht.

Fig. 34 zeigt die Sprühdüse der Fig. 32 in einer teilweise geschnittenen Ansicht. Innerhalb des Gehäuses 72 ist ein Kolben 80 zwischen einer in den Fig. 34 bis 36 dargestellten Sprühstellung in eine in den Fig. 37 bis 39 gezeigten Reinigungsstellung verschiebbar. Der Kolben 80 ist mit einer Druckfeder 24 in die Reinigungsstellung vorgespannt. Wie Fig. 35 erkennen lässt, tritt zu versprühende Flüssigkeit an einer Einlassöffnung 14 in das Gehäuse 72 ein, gelangt dann durch eine Mittenbohrung im Kolben 80 in eine Querbohrung im Kolben 80 und gelangt dann aus einem Raum zwischen dem Kolben 80 und dem Gehäuse 72 in eine kanalartige Vertiefung 90, die im Gehäuse 72 vorgesehen ist. Die kanalartige Vertiefung 90 ist dabei in einem kegelstumpfförmigen Kolbensitz 88 des Gehäuses 72 vorgesehen und ein kegelstumpfförmiger Abschnitt 86 des Kolbens 80 liegt in der Sprühstellung an dem Kolbensitz 88 an. In der Sprühstellung der Fig. 34 bis 36 muss die zu versprühende Flüssigkeit somit zur Gänze durch die kanalartige Vertiefung 90 hindurchtreten.

Stromabwärts des Kolbens 80 ist in dem Gehäuse in der Sprühstellung der Fig. 34 bis 36 eine Drallkammer 92 gebildet. Aus der Drallkammer 92 tritt die zu versprühende Flüssigkeit in einen zylindrischen Auslasskanal 94 ein und gelangt dann in eine kegelstumpfförmige Erweiterung 96 des Auslasskanals 94. Stromabwärts des kegelstumpfförmigen Auslasskanals 96 tritt dann ein Sprühstrahl in Form eines Hohlkegels aus. Die durch die kanalartige Vertiefung 90 strömende Flüssigkeit wird dabei, da die kanalartige Vertiefung 90 schräg zur Mittellängsachse des Gehäuses 72 angeordnet ist, in eine Drehung um die Mittellängsachse versetzt. Es sind zwei kanalartige Vertiefungen 90 vorgesehen, wobei in den Fig. 35 und 36 lediglich eine Vertiefung 90 zu erkennen ist. Die kanalartigen Vertiefungen 90 sind geradlinig ausgebildet, laufen aber nicht auf die Mittellängsachse des Gehäuses 72 zu, sondern sind seitlich versetzt oder windschief zur Mittellängsachse angeordnet. Infolgedessen hat die aus den kanalartigen Vertiefungen 90 austretende Flüssigkeit einen Drall um die Mittellängsachse. In der Drallkammer 92 und auch in den Abschnitten 94 und 96 des Austrittskanals rotiert die zu versprühende Flüssigkeit somit um die Mittelängsachse, so dass ein Hohlkegelstrahl gebildet wird. Bei entsprechender Gestaltung der kanalartigen Vertiefung 90 sowie der Drallkammer 92 kann auch ein Vollkegelstrahl erzeugt werden.

Die Fig. 37 bis 39 zeigen die Sprühdüse 70 der Fig. 32 bis 36 in einem Reinigungsbetrieb. Der Druck der Flüssigkeit an der Einlassöffnung 14 wurde so weit verringert, bis die Feder 24 den Kolben 80 in die Reinigungsstellung der Fig. 37 nach oben verschoben hat. Die kanalartige Vertiefung 90, siehe Fig. 38 und Fig. 39, ist somit zur Mittellängsachse des Gehäuses 72 hin geöffnet und eventuell in der kanalartigen Vertiefung 90 befindliche Verunreinigungen können ausgespült werden.

Bei Erhöhung des Flüssigkeitsdrucks an der Einlassöffnung 40 wird der Kolben 80 wieder in die Sprühstellung der Fig. 34 bis 36 bewegt.

Die Fig. 40 bis 45 zeigen eine weitere erfindungsgemäße Sprühdüse 100 gemäß einer vierten Ausführungsform. Die Sprühdüse 100 ist annähernd identisch zur Sprühdüse 70 der Fig. 32 bis 39 aufgebaut, so dass lediglich die Unterschiede zur Sprühdüse 70 erläutert werden.

Die Fig. 40 bis 42 zeigen die Sprühdüse 100 im Sprühbetrieb, die Fig. 43 bis 45 zeigen die Sprühdüse 100 im Reinigungsbetrieb.

Fig. 40 zeigt eine abschnittsweise Schnittansicht der Sprühdüse 100. Der Kolben 120 der Sprühdüse 100 ist innerhalb des Gehäuses 102 verschiebbar angeordnet und mit einer Feder 24 in die in den Fig. 43 bis 45 gezeigte Reinigungsstellung vorgespannt. Der Kolben 120 ist in Fig. 40 nicht geschnitten dargestellt und weist einen kegelstumpfförmigen Abschnitt 126 auf, der in der Sprühstellung der Fig. 40 bis 42 an einem ebenfalls kegelstumpfförmigen Kolbensitz 128 im Gehäuse 102 anliegt. Bei allen bisher beschriebenen Ausführungsformen und so auch bei der Sprühdüse 100 sind der Kegelwinkel des Kolbensitzes und der Kegelwinkel des kegelstumpfförmigen Abschnitts des Kolbens gleich. In der Sprühstellung liegt bei allen bisher beschriebenen Sprühdüsen daher der kegelstumpfförmige Abschnitt des Kolbens flächig an dem kegelstumpfförmigen Kolbensitz an.

Der Kolben 120 weist eine kanalartige Vertiefung 130 auf, die, wie in Fig. 40 zu erkennen ist, wendelartig entlang des kegelstumpfförmigen Abschnitts 126 des Kolbens verläuft. In der Sprühstellung ist unterhalb des Kolbens 120 eine Drallkammer 132 gebildet und stromabwärts der Drallkammer 132 ist ein Auslasskanal vorgesehen. Die Drallkammer 132 und der Auslasskanal sind identisch wie bei der Sprühdüse 70 ausgebildet und werden daher nicht erneut erläutert.

Im Unterschied zur Sprühdüse 70 der Fig. 32 bis 39 ist bei der Sprühdüse 100 der Fig. 40 bis 45 die kanalartige Vertiefung 130 im Kolben 120 und nicht im Gehäuse 102 vorgesehen. Anhand der Darstellung der Fig. 43 ist zu erkennen, dass an dem Kolben 120 zwei kanalartige Vertiefungen 130 vorgesehen sind. Die erste kanalartige Vertiefung 130 ist in Fig. 43 dem Betrachter zugewandt, die zweite kanalartige Vertiefung 130 ist auf der in Fig. 43 nicht sichtbaren Rückseite des Kolbens 120 angeordnet und daher in Fig. 43 nur gestrichelt angedeutet.

Im Rahmen der Erfindung kann eine oder können mehrere kanalartige Vertiefungen vorgesehen sein.

Fig. 46 zeigt eine Schnittansicht einer erfindungsgemäßen Sprühdüse 200 gemäß einer weiteren Ausführungsform der Erfindung. Die Sprühdüse 200 ist sehr ähnlich aufgebaut zu der Sprühdüse 10 der Fig. 1 bis 16, so dass lediglich die Unterschiede zur Sprühdüse 10 erläutert werden.

Insbesondere ist das Gehäuse 12 der Sprühdüse 200 baugleich zum Gehäuse 12 der Sprühdüse 10. Die Sprühdüse 200 ist als Flachstrahldüse ausgebildet. Das Gehäuse 12 weist einen Kolbensitz 28 auf, der kegelstumpfförmig ausgebildet ist. In dem Kolbensitz 28 ist eine kanalartige Vertiefung 30 vorgesehen, durch die in der Sprühstellung des Kolbens 20, in der dieser am Kolbensitz 28 anliegt, zu versprühende Flüssigkeit strömen kann. Aus der Auslassöffnung am Ende der kanalartigen Vertiefung 30 austretende Flüssigkeit trifft dann auf die Prallfläche 22 und wird dadurch zu einem Flachstrahl geformt.

Im Unterschied zur Sprühdüse 10 liegt der Kolben 202 an seinem in Fig. 46 oberhalb des Kolbensitzes 28 liegenden Außenumfang nicht an einer Innenwand 204 des Gehäuses 12 an. Die Innenwand 204 definiert einen zylindrischen Abschnitt, in dem ein Abschnitt des Kolbens 202 aufgenommen ist.

Infolgedessen kann zu versprühende Flüssigkeit sowohl durch einen Durchgangskanal 206 im Kolben 202 strömen, als auch radial außerhalb des Kolbens zwischen der Innenwand 204 des Gehäuses 12 und dem Kolben 202 hindurchströmen. Auch die Feder 24 ist infolgedessen von der zu versprühenden Flüssigkeit umströmt.

Fig. 47 zeigt die Einzelheit D aus Fig. 46 vergrößert. Es ist gut zu erkennen, dass die zu versprühende Flüssigkeit in der in Fig. 46 und Fig. 47 dargestellten Sprühstellung des Kolbens 202 sowohl radial außerhalb des Kolbens 202 als auch durch den Durchgangskanal 206 im Kolben 202 hindurchströmt. Dies ist jeweils durch Pfeile in Fig. 47 angedeutet. Die zu versprühende Flüssigkeit strömt infolgedessen am Kolben 202 vorbei und durch den Durchgangskanal 206 im Kolben 202 hindurch und tritt dann in die kanalartige Vertiefung 30 ein. Der seitlich um den Kolben 202 herumströmende Leckagestrom ist infolgedessen nicht verloren, sondern vereinigt sich mit der durch den Durchgangskanal 206 strömenden Flüssigkeit noch vor dem Eintritt in die kanalartige Vertiefung 30.

Bis zum Bereich des Kolbensitzes erfolgt in der Sprühstellung des Kolbens 202, die in Fig. 46 und Fig. 47 dargestellt ist, infolgedessen kein nennenswerter Abbau des Drucks der zu versprühenden Flüssigkeit. Innerhalb des Gehäuses 12 der Düse 200 gibt es lediglich eine einzige Dichtstelle zwischen dem Kolben 202 und dem Gehäuse 12, nämlich am Kolbensitz 28. Zwischen dem Kolben 202 und der Innenwand 204 des Gehäuses 12 tritt keine Wandreibung auf, da der Kolben 202 nicht an der Innenwand 204 anliegt. Infolgedessen ist die Sprühdüse 200 äußerst funktionssicher, da keine Reibung und damit auch keine Hysterese bei einer Bewegung des Kolbens 202 von der Sprühstellung in die Reinigungsstellung auftritt.

Der Leckagestrom, der zwischen dem Kolben 202 und der Innenwand 204 des Gehäuses 12 hindurchströmt, wird wieder in den Hauptstrom integriert, und zwar noch vor dem Eintritt in die kanalartige Vertiefung 30. Auch der sogenannte Leckagestrom trägt damit zur Funktion der Düse bei.

Fig. 48 zeigt die Sprühdüse 200 der Fig. 46 in einer Schnittansicht, wobei sich der Kolben 202 in der Reinigungsstellung befindet und der Kolben 202 infolgedessen nicht am Kolbensitz 28 im Gehäuse 12 anliegt.

Fig. 49 zeigt die Einzelheit D aus Fig. 48 in vergrößertem Maßstab. In Fig. 49 sind Strömungswege der Flüssigkeit, die die Düse 200 durchströmt, mittels Pfeilen eingezeichnet. Es ist zu erkennen, dass auch in der Reinigungsstellung des Kolbens 202 die Flüssigkeit sowohl radial außerhalb des Kolbens 202 zwischen dem Kolben 202 und der Innenwand 204 des Gehäuses hindurchströmt. Darüber hinaus strömt die Flüssigkeit auch in der Reinigungsstellung des Kolbens durch den Durchgangskanal 206 im Kolben 202. Da sich der Kolben 202 in der Reinigungsstellung befindet, strömt die Flüssigkeit auch am Kolbensitz 28 des Gehäuses 12 und an der kanalartigen Vertiefung 30 im Kolbensitz 28 vorbei, so dass eventuelle Verunreinigungen aus dem Gehäuse 12 ausgespült werden können.

## Patentansprüche

1. Sprühdüse zum Versprühen von Flüssigkeiten mit einem Gehäuse (12; 102) mit einer Einlassöffung (14) und einer Auslassöffnung (16) für zu versprühende Flüssigkeit, wobei zwischen der Einlassöffung (14) und der Auslassöffnung (16) wenigstens ein Strömungspfad für die zu versprühende Flüssigkeit vorgesehen ist, **dadurch gekennzeichnet, dass** der wenigstens eine Strömungspfad wenigstens abschnittsweise zwischen einem innerhalb des Gehäuses (12; 102) verschiebbaren Kolben (20; 80) und einem Kolbensitz des Gehäuses (12; 102) gebildet ist, wobei der Kolben (20; 80) zwischen einer Sprühstellung und einer Reinigungsstellung verschiebbar ist.

2. Sprühdüse nach Anspruch 1, **dadurch gekennzeichnet, dass** der Kolben (20; 80) und/oder der Kolbensitz geometrisch aneinander angepasst sind und dass der sich in Strömungsrichtung wenigstens abschnittsweise verjüngende Kolbensitz und der Kolben (20; 80) in der Sprühstellung zumindest im Bereich einer Berührungslinie dichtend aneinander anliegen.

3. Sprühdüse nach Anspruch 1 oder 2, **dadurch gekennzeichnet, dass** der Kolben (20; 80) und der Kolbensitz wenigstens abschnittsweise kegelstumpfartig ausgebildet sind und wobei in der Sprühstellung ein kegelstumpfartiger Abschnitt (26; 126) des Kolbens (20; 80) an einem kegelstumpfartigen Abschnitt (26; 126) des Kolbensitzes (28; 128) anliegt und in der Reinigungsstellung der kegelstumpfartige Abschnitt (26; 126) des Kolbens (20; 80) von dem kegelstumpfartigen Abschnitt (26; 126) des Kolbensitzes (28; 128) abgehoben ist.

4. Sprühdüse nach einem der vorstehenden Ansprüche, **dadurch gekennzeichnet, dass** der Kolben (20; 80) und/oder der Kolbensitz (28; 128) wenigstens eine kanalartige Vertiefung (30; 130) aufweist, die in der Sprühstellung Teil des Strömungspfads bildet.

5. Sprühdüse nacheinem der vorstehenden Ansprüche, **dadurch gekennzeichnet, dass** sich ein Querschnitt der kanalartigen Vertiefung (30; 130) in Strömungsrichtung wenigstens abschnittsweise verringert.

6. Sprühdüse nach Anspruch 4 oder 5, **dadurch gekennzeichnet, dass** wenigstens eine kanalartige Vertiefung (30; 130) geradlinig entlang einer Mantellinie des kegelstumpfartigen Abschnitts (126) des Kolbens (20; 80) und/oder des kegelstumpfartigen Abschnitts des Kolbensitzes (28; 128) verläuft, insbesondere versetzt oder windschief zur Mittellängsachse des Gehäuses (72).

7. Sprühdüse nach Anspruch 4, 5 oder 6, **dadurch gekennzeichnet, dass** wenigstens eine kanalartige Vertiefung (130) wendelartig entlang des kegelstumpfartigen Kolbens (20) und/oder des kegelstumpfartigen Kolbensitzes verläuft.

8. Sprühdüse nach einem der vorstehenden Ansprüche, **dadurch gekennzeichnet, dass** der Kolben (20; 80) mittels einer Feder (24) in die Reinigungsstellung vorgespannt ist, wobei insbesondere die Feder (24) innerhalb des Gehäuses (12) angeordnet und wenigstens im Sprühbetrieb von der zu versprühenden Flüssigkeit umströmt ist.

9. Sprühdüse nach wenigstens einem der vorstehenden Ansprüche, **dadurch gekennzeichnet, dass** stromaufwärts des Kolbensitzes der Kolben von einer Innenwand des Gehäuses beabstandet ist, so dass sowohl in der Sprühstellung als auch in der Reinigungsstellung zu versprühende Flüssigkeit zwischen der Innenwand des Gehäuses und dem stromaufwärts des Kolbensitzes liegenden Abschnitten des Kolbens durchströmen kann.

10. Sprühdüse nach wenigstens einem der vorstehenden Ansprüche, **dadurch gekennzeichnet, dass** der Kolben wenigstens einen Durchgangskanal aufweist, der stromaufwärts des Kolbensitzes in einen Zwischenraum zwischen einer Innenwand des Gehäuses und dem Kolben mündet.

11. Sprühdüse nach einem der vorstehenden Ansprüche, **dadurch gekennzeichnet, dass** das Gehäuse (12) eine Prallfläche (22) aufweist, wobei der Strömungspfad innerhalb des Gehäuses (12) an der Auslassöffnung (16) endet und wobei die Auslassöffnung (16) und die Prallfläche (22) so angeordnet sind, dass in der Sprühstellung des Kolben (20; 80) ein aus der Auslassöffnung (16) austretender Flüssigkeitsstrahl auf die Prallfläche (22) auftrifft.

12. Sprühdüse nach Anspruch 11, **dadurch gekennzeichnet, dass** die Auslassöffnung (16) in der Sprühstellung des Kolbens (20; 80) mittels des kegelstumpfartigen Abschnitts des Kolbensitzes (28; 128) und mittels des kegelstumpfartigen Abschnitt des Kolbens (20; 80) gebildet ist.

13. Sprühdüse nach Anspruch 12, **dadurch gekennzeichnet, dass** die Auslassöffnung (16) in der Sprühstellung des Kolbens (20; 80) abschnittsweise mittels einer kanalartigen Vertiefung (30; 130) in dem Kolben und/oder dem Kolbensitz gebildet ist.

14. Sprühdüse nach wenigstens einem der vorstehenden Ansprüche, **dadurch gekennzeichnet, dass** stromaufwärts der Auslassöffnung in dem Gehäuse eine Drallkammer (92) angeordnet ist, wobei insbesondere der Kolbensitz und der Kolben stromaufwärts der Drallkammer (92) angeordnet sind.

15. Verfahren zum Betreiben einer Sprühdüse nach wenigstens einem der vorstehenden Ansprüche, **gekennzeichnet durch** Einstellen eines ersten Drucks einer zu versprühenden Flüssigkeit in einem Sprühbetrieb und durch Einstellen eines zweiten Drucks der zu versprühenden Flüssigkeit in einem Reinigungsbetrieb, wobei der zweite Druck kleiner ist als der erste Druck.
